# EUROPÄISCHE PATENTSCHRIFT

(11) **EP 1 903 161 B1**
(45) Veröffentlichungstag und Bekanntmachung des Hinweises auf die Patenterteilung: **18.05.2011**
(21) Anmeldenummer: 06019458.6
(22) Anmeldetag: 18.09.2006
(51) Int. Cl.: E04F 19/08, E04B 9/00

(54) **Revisionsvorrichtung mit einem Revisionsrahmen und einem Revisionsdeckel**
Inspection device with hatch and frame
Dispositif d'inspection comportant un cadre et une porte de visite

(43) Veröffentlichungstag der Anmeldung: 26.03.2008
(73) Patentinhaber: Langenhorst, Christoph, 59494 Soest (DE)
(72) Erfinder: Langenhorst, Christoph, 59494 Soest (DE)
(74) Vertreter: Kayser, Christoph

(56) Entgegenhaltungen:
- AT-B- 397 125
- DE-A1- 3 517 836
- JP-A- 50 088 825
- US-A- 4 139 972
- US-A- 4 443 973
- US-A- 4 619 086

## Beschreibung

Die Erfindung betrifft eine Revisionsvorrichtung, mit einem Revisionsrahmen und einem innenseitig in diesen einsetzbaren Revisionsdeckel, wobei der Revisionsrahmen ein größtenteils umlaufendes Rahmenprofil zur Aufnahme einer rahmenaußenseitigen Beplankung für eine Wand-/Decken-/Boden-Verkleidung aufweist, wobei zumindest eine Befestigungseinrichtung zur Festlegung der Beplankung vorgesehen ist, welche tiefenverstellbar an den Revisionsrahmen angeschlossen ist, die Befestigungseinrichtung in einem Stellelement des Revisionsrahmens tiefenverstellbar aufgenommen wird und das Stellelement als Rasterung ausgebildet ist, in die die Befestigungseinrichtung eingehängt wird.

Das Rahmenprofil bzw. der Revisionsrahmen mag eine zu verschließende Öffnung in der Wand-/Decken-/Boden-Verkleidung vollständig und durchgängig umrahmen. Es ist aber auch möglich, dass der Revisionsrahmen und mit ihm das Rahmenprofil lediglich sektionsweise vorliegt. Ferner kann das Rahmenprofil selbstverständlich nicht nur die Beplankung tragen, sondern im Bedarfsfall ergänzend auch Teile einer der durch die Verkleidung abgedeckten Installationen.

Eine solche Revisionsvorrichtung ist aus JP 50 088825 A bekannt. Die dort beschriebene Revisionseinrichtung weist eine Befestigungseinrichtung auf, mit der eine Beplankung an einem Revisionsrahmen festgelegt werden kann. Diese Befestigungseinrichtung ist in einem Stellelement des Revisionsrahmens tiefenverstellbar aufgenommen. Ein Nachteil dieser Befestigungseinrichtung ist, dass mit dieser nur eine Beplankung am Revisionsrahmen festlegbar ist.

In der Praxis kommen ganz unterschiedliche Revisionsvorrichtungen je nach den spezifischen Anforderungen zum Einsatz. So werden beispielsweise bestimmte bauphysikalische Anforderungen an die Revisionsvorrichtung gestellt, die dazu führen, dass relativ dicke Beplankungen und auch Revisionsdeckel mit großer Wandstärke verwendet werden. Daneben werden in nicht brandgesicherten Räumen Aufbaudicken eingesetzt, die schon aus Kostengründen gering bemessen sind. Bisher hat man diesen verschiedenen Anforderungen dadurch Rechnung getragen, dass letztlich jede Beplankungsstärke bzw. Aufbaudicke eine eigene Revisionsvorrichtung bzw. insbesondere einen eigenen Revisionsrahmen erfordert. Denn nach dem Einbau der Revisionsvorrichtungen soll die Beplankung flächenbündig mit dem Revisionsrahmen abschließen.

Die bisherige Vorgehensweise hat dazu geführt, dass die Herstellung der Revisionsvorrichtungen größtenteils individuell je nach Beplankungsstärke vorgenommen wird und als Folge hiervon natürlich eine aufwändige Lagerhaltung, einen speziellen Vertrieb und eine spezifische Montage nach sich zieht. Hier will die Erfindung insgesamt Abhitfe schaffen.

Der Erfindung liegt das technische Problem zugrunde, eine Revisionsvorrichtung der eingangs beschriebenen Ausgestaltung so weiterzuentwickeln, dass insbesondere der herstellungs- und montagebedingte Aufwand deutlich gegenüber der bisherigen Praxis reduziert ist.

Zur Lösung dieser technischen Problemstellung schlägt die Erfindung bei einer gattungsgemäßen Revisionsvorrichtung vor, dass mehrere Befestigungseinrichtungen in Rahmentiefenrichtung realisiert sind.

Durch die Anordnung mehrerer Befestigungseinrichtungen in Rahmentiefenrichtung hintereinander führt dazu, dass mehrere übereinander angeordnete Beplankungen randseitig des Revisionsrahmens mit dem Revisionsrahmen verbunden werden können. Außerdem lassen sich mehrere Stellelemente nebeneinander und/oder hintereinander realisieren. Dadurch gelingt eine besonders feinfühlige Anpassung und Rasterung bei der Festlegung der Befestigungseinrichtung am Revisionsrahmen.

Die Befestigungseinrichtung übernimmt also eine zweifache Funktion. Zum einen dient sie dazu, die Beplankung festzulegen bzw. lässt sich die Beplankung an der Befestigungseinrichtung oder mit dieser verankern. Zum anderen stellt die Befestigungseinrichtung die Verbindung zwischen der Beplankung und dem Revisionsrahmen her. Zu diesem Zweck ist die Befestigungseinrichtung an den Revisionsrahmen verstellbar angeschlossen, und zwar tiefenverstellbar. D. h., die Befestigungseinrichtung ermöglicht eine variable Anbringung der Beplankung gegenüber dem Revisionsrahmen, und zwar in Rahmentiefenrichtung, d. h. in Richtung der Tiefe des Revisionsrahmens. Diese Rahmentiefenrichtung verläuft bekanntermaßen senkrecht zur vom Revisionsrahmen aufgespannten Ebene, in welcher sich üblicherweise auch die Beplankung befindet.

Meistens sorgt die Beplankung dafür, dass der Revisionsrahmen von ihr vollständig umschlossen wird, so dass der Revisionsrahmen lediglich die Öffnung für den rahmeninnenseitig einsetzbaren Revisionsdeckel freilässt. Es ist selbstverständlich auch möglich und liegt im Rahmen der Erfindung, den Revisionsrahmen nur teilweise rahmenaußenseitig mit der fraglichen Beplankung auszurüsten.

Als Beplankung kommen generell sämtliche Verkleidungen für Decken-, Wand- und Bodenkonstruktionen in Trocken- und/oder Massivbauweise zum Einsatz, so beispielsweise Gips(karton)platten, Holz(karton)platten, Mineralfaserplatten, Kunststoffplatten, Metallplatten, aber auch Bodenbeläge, Wandverkleidungen etc.. Bei der Beplankung handelt es sich also um Dämmplatten, Dämmstreifen oder dergleichen in der zuvor beschriebenen Ausführungsform.

In der Regel ist die Befestigungseinrichtung rahmenaußenseitig sowie tiefenverstellbar an den Revisionsrahmen angeschlossen. Meistens wird die Befestigungseinrichtung in einem Stellelement des Revisionsrahmens tiefenverstellbar aufgenommen. Bei diesem Stellelement mag es sich nicht einschränkend um eine Rasterung, einen Stellschlitz etc. handeln, die in den Revisionsrahmen eingebracht sind. Die Befestigungseinrichtung wird nun - rahmenaußenseitig und/oder auch rahmeninnenseitig - mit dem Stellelement verbunden. Das kann dadurch geschehen, dass die Befestigungseinrichtung im einfachsten Fall in das Stellelement eingehängt wird. Es ist aber auch eine schraubende Verbindung zwischen Befestigungseinrichtung und Stellelement denkbar. D. h., die Tiefenverstellbarkeit der Befestigungseinrichtung lässt sich gleichsam stufenlos oder in einem bestimmten Rastermaß definieren.

Bei der Befestigungseinrichtung handelt es sich bevorzugt um eine oder mehrere den Revisionsrahmen umschließende Leiste(n). Dadurch stellt die Befestigungseinrichtung eine ausreichende Auflagefläche für die daran festgelegte Beplankung zur Verfügung bzw. sorgt die eine oder sorgen die mehreren Leisten dafür, dass in Aufsicht und senkrechter Projektion auf die Revisionsvorrichtungen der notwendige Überlapp zwischen der Befestigungseinrichtung und der Beplankung vorliegt. Auf diese Weise kann die Beplankung einwandfrei an der Befestigungseinrichtung bzw. der einen oder den mehreren Leisten festgelegt werden und lässt sich flächenbündig mit dem Revisionsrahmen verbinden. Das gilt für verschiedene Stärken der Beplankung, und zwar bei Rückgriff auf ein und dieselbe Revisionsvorrichtung.

Dabei lässt sich die erfindungsgemäße Revisionsvorrichtung praktisch unabhängig von der Aufbaudicke bzw. Stärke der Beplankung flexibel der jeweiligen Decken-, Wand- und/oder Bodenkonstruktion anpassen. Immer kann unmittelbar vor dem Aufbau eine Anpassung der Befestigungseinrichtung an das vorgefundene Maß der Aufbaudicke bzw. die Stärke der Beplankung erfolgen, und zwar bei Rückgriff auf lediglich eine einzige Revisionsvorrichtung - unabhängig von der Beplankungsstärke.

D. h., im Rahmen der Erfindung werden bedeutende Montageerleichterungen erreicht, weil die vom Stand der Technik bisher propagierten verschiedenen Varianten für unterschiedliche Aufbaudicken keine Berücksichtigung mehr finden, sondern vielmehr praktisch nur noch ein und dieselbe Revisionsvorrichtung zum Einsatz kommt. Es ist lediglich erforderlich, die Befestigungseinrichtung an die Stärke bzw. Aufbaudicke der Beplankung anzupassen.

Es hat sich bewährt, wenn die Befestigungseinrichtung und ein Rahmenschenkel des Revisionsrahmens im Wesentlichen rechtwinklig zueinander angeordnet sind. Denn dadurch bilden die Befestigungseinrichtung und der fragliche Rahmenschenkel eine gleichsam L-förmige Aufnahme, die nicht nur als Auflager, sondern auch als gleichsam Anschlag für die randseitige Beplankung des Revisionsrahmens fungiert.

Außerdem liegt es im Rahmen der Erfindung, dass die jeweilige Befestigungseinrichtung Aufnahmen für die Beplankung durchgreifende Befestigungsmittel aufweist. Bei diesen Befestigungsmitteln handelt es sich meistens und nicht einschränkend um die Beplankung durchgreifender Schrauben, die in Schraubenöffnungen als Aufnahmen in der jeweiligen Befestigungseinrichtung eingreifen.

Der Revisionsrahmen selbst kann im Querschnitt L-förmig und/oder T-förmig ausgebildet sein. Dabei mag der kurze L-Schenkel oder T-Schenkel als Auflager für eine zusätzliche Brandschutzabdeckung dienen. Aus fertigungstechnischen Gründen hat es sich bewährt, wenn der Revisionsrahmen und/oder die Befestigungseinrichtung als Walz- und/oder Strangpressprofil ausgeführt sind. Denn dann ist es zur Darstellung des Revisionsrahmens beispielsweise nur erforderlich, das jeweilige Profil abzulängen und auf Gehrung zu schneiden sowie die einzelnen Rahmenteile miteinander durch beispielsweise Verkleben, Vernieten, Verschrauben etc. miteinander zu dem Revisionsrahmen zu verbinden. Als Werkstoff zur Darstellung des Revisionsrahmens und/oder der Befestigungseinrichtung empfiehlt die Erfindung den Rückgriff auf Aluminium, Stahl o. dgl., wobei grundsätzlich auch Kunststoff zum Einsatz kommen kann.

Im Ergebnis ermöglicht die lösbar an den Revisionsrahmen angeschlossene Befestigungseinrichtung, die darüber hinaus tiefenverstellbar und in der Regel rahmenaußenseitig an den Revisionsrahmen angeschlossen ist, dass die damit verankerte Beplankung oberseitig mit einer Sichtkante des Revisionsrahmens abschließt bzw. der gewünschte flächenbündige Abschluss vorliegt. Dadurch lassen sich nicht nur unterschiedliche Beplankungsstärken ausgleichen, sondern auch bauseitige Toleranzen in der Aufbaudicke der Konstruktionen. Ebenso eventuelle Überstände des Revisionsrahmens, die für Putz- und Spachtelarbeiten benötigt werden. Darüber hinaus ermöglicht erst die Erfindung die nachträgliche Anbringung von Oberflächenbelegen wie Fliesen, Platten, Parkett etc., ohne dass sich an der zum Schluss erreichten Flächenbündigkeit zwischen einerseits der Beplankung und andererseits einer Sichtkante des Revisionsrahmens etwas ändert. Hierin sind die wesentlichen Vorteile zu sehen.

Im Folgenden wird die Erfindung anhand einer lediglich ein Ausführungsbeispiel darstellenden Zeichnung näher erläutert. Die einzige Zeichnung zeigt eine erfindungsgemäße Revisionsvorrichtung in schematischem Schnitt.

In der Figur ist eine Revisionsvorrichtung in der Ausführungsform als Revisionsabdeckung dargestellt. Die Revisionsvorrichtung dient dazu, eine Öffnung 1 in einer Wand-/, Decken- und/oder Bodenverkleidung 2 bei Bedarf freizugeben, um beispielsweise hinter der Wand-/Deckenverkleidung 2 befindliche Einbauten zu warten, zu installieren, etc.. Zu diesem Zweck setzt sich die Revisionsvorrichtung in ihrem grundsätzlichen Aufbau aus einem Revisionsrahmen 3 und einem rahmeninnenseitig in diesen Revisionsrahmen 3 einsetzbaren Revisionsdeckel 4 zusammen.

Der Revisionsdeckel 4 verfügt seinerseits und nicht zwingend über einen Deckelrahmen 5, welcher eine Deckelverkleidung 6 umschließt bzw. aufnimmt. Als Deckelverkleidung 6 mag eine Gipsplatte, eine Mineralfaserplatte o. dgl. Dämmplatte 6 zum Einsatz kommen. Das Gleiche gilt für die Wand-/Boden-/Decken-Verkleidung 2.

Zur lösbaren Verbindung von Revisionsdeckel 4 und Revisionsrahmen 3 können nicht dargestellte Scharniere, Federverschlüsse etc. dienen, wie sie beispielsweise in der EP 1 516 978 A1 beschrieben werden; auf die ausdrücklich hingewiesen wird. Auch die DE 202 10 036 U1 sei an dieser Stelle exemplarisch genannt.

Der Revisionsrahmen 3 verfügt über ein größtenteils umlaufendes Rahmenprofil, welches im Ausführungsbeispiel und im Querschnitt L-förmig ausgebildet ist. Tatsächlich weist der Revisionsrahmen 3 bzw. das zugehörige Rahmenprofil einen abgewinkelten kurzen L-Schenkel 3a auf, welcher als Auflager für eine nicht dargestellte zusätzliche (Brandschutz-)Abdeckung dienen mag. Darüber hinaus versteht es sich, dass der lange L-Schenkel 3b des Revisionsrahmens 3 ggf. mit in Richtung auf den Revisionsdeckel 4 weisenden Blähdichtungen ausgerüstet wird, um im Brandfall den zwischen Revisionsdeckel 4 und Revisionsrahmen 3 befindlichen Spalt zu verschließen. Das ist jedoch nicht zwingend.

Für die Erfindung von besonderer Bedeutung ist die Tatsache, dass das umlaufende Rahmenprofil bzw. der Revisionsrahmen 3 zur Aufnahme einer rahmenaußenseitigen Beplankung 7 für die Wand-/Decken-/Boden-Verkleidung 2 ausgerüstet ist. Die Beplankung 7 setzt sich aus mehreren einzelnen Platten zusammen, welche den Revisionsrahmen 3 vollflächig oder doch zumindest teilweise umschließen. Dabei verfügt die Beplankung 7 bzw. verfügen die an dieser Stelle eingesetzten Platten über eine Materialstärke S, die variieren kann, wie dies im linken Teil der einzigen Figur dargestellt ist.

Um diesen verschiedenen Materialstärken S der Beplankung 7 Rechnung zu tragen, ist erfindungsgemäß eine Befestigungseinrichtung 8 zur Festlegung der fraglichen Beplankung 7 vorgesehen, welche tiefenverstellbar an den Revisionsrahmen 3 angeschlossen ist. Bei der Befestigungseinrichtung 8 handelt es sich im Rahmen des Ausführungsbeispiels und nicht einschränkend um mehrere den Revisionsrahmen 3 umschließende Leisten 8. Die Befestigungseinrichtung 8 bzw. die Leisten 8 sind mit dem Revisionsrahmen 3 bzw. einem dort (im Revisionsrahmen 3) realisierten Stellelement 9 verbunden. Bei diesem Stellelement 9 handelt es sich ausweislich der einzigen Figur um eine Rasterung, in welche die Befestigungseinrichtung bzw. die Leisten 8 eingehängt werden. Dadurch kann die Position der jeweiligen Befestigungseinrichtung bzw. Leiste 8 in Rahmentiefenrichtung T variiert werden.

Wie im rechten Teil der einzigen Figur angedeutet, lassen sich mehrere Befestigungseinrichtungen 8 hintereinander in Rahmentiefenrichtung T anordnen. Außerdem verfügt die jeweilige Befestigungseinrichtung 8 über ein oder mehrere Aufnahmen 10, die mit lediglich angedeuteten Befestigungsmitteln 11 wechselwirken. Bei diesen Befestigungsmitteln 11 handelt es sich um die Beplankung 7 durchgreifende Befestigungsschrauben, die in die als Öffnungen ausgeführten Aufnahmen 10 in der jeweiligen Befestigungseinrichtung 8 eingreifen.

Man erkennt, dass die Befestigungseinrichtung bzw. die jeweiligen Leisten 8 und ein Rahmenschenkel des Revisionsrahmens 3, nämlich der längere L-Schenkel 3b, im Wesentlichen rechtwinklig zueinander angeordnet sind. Dadurch formen die Befestigungseinrichtung 8 und der fragliche Rahmenschenkel 3b eine L-förmige Aufnahme 8, 3b für die Beplankung 7, die sowohl als Auflager als auch als Anschlag für die Beplankung 7 fungiert.

Der Revisionsrahmen 3 und/oder die Befestigungseinrichtung 8 können als Walz- und/oder Strangpressprofil ausgeführt werden. Bevorzugte Werkstoffe zu ihrer Herstellung sind Aluminium oder Stahl, wobei grundsätzlich aber auch Kunststoff zum Einsatz kommen kann. Immer lässt sich die Befestigungseinrichtung 8 so an dem Revisionsrahmen 3 lösbar festlegen, dass die mit der Befestigungseinrichtung 8 verankerte Beplankung 7 oberseitig mit einer Sichtkante 3c des Revisionsrahmens 3 abschließt. Das gilt auch für den Fall, dass die Beplankung 7 zusätzlich noch mit einem Oberflächenbelag, wie einem Fliesenbelag, Parkettbelag etc. ausgerüstet wird. Hierfür ist es lediglich erforderlich, die jeweils lös- und verstellbar an den Revisionsrahmen 3 angeschlossene Befestigungseinrichtung bzw. Leiste 8 so zu verstellen, dass dem zusätzlichen Aufbau auf die Beplankung 7 derart Rechnung getragen wird, dass letztendlich die Beplankung 7 zusammen mit dem Oberflächenbelag flächenbündig mit der Sichtkante 3c des Revisionsrahmens 3 abschließt.

## Patentansprüche

1. Revisionsvorrichtung, mit einem Revisionsrahmen (3) und einem innenseitig in diesen einsetzbaren Revisionsdeckel (4), wobei der Revisionsrahmen (3) ein größtenteils umlaufendes Rahmenprofil aufweist, wobei zumindest eine Befestigungseinrichtung (8) vorgesehen ist, welche tiefenverstellbar an den Revisionsrahmen (3) angeschlossen ist, die Befestigungseinrichtung (8) in einem Stellelement (9) des Revisionsrahmens (3) tiefenverstellbar aufgenommen wird und das Stellelement (9) als Rasterung ausgebildet ist, in die die Befestigungseinrichtung (8) eingehängt wird,
**dadurch gekennzeichnet,**
**dass** mehrere Befestigungseinrichtungen (8) in Rahmentiefenrichtung (T) realisiert sind.

2. Revisionsvorrichtung nach Anspruch 1,
**dadurch gekennzeichnet,**
**dass** die Befestigungseinrichtung (8) rahmenaußenseitig sowie tiefenverstellbar an den Revisionsrahmen (3) angeschlossen ist.

3. Revisionsvorrichtung nach Anspruch 1 oder 2,
**dadurch gekennzeichnet,**
**dass** die Befestigungseinrichtung (8) als eine oder mehrere den Revisionsrahmen (3) umschließende Leiste (8) ausgebildet ist.

4. Revisionsvorrichtung nach Anspruch 1 bis 3,
**dadurch gekennzeichnet,**
**dass** mehrere Stellelemente (9) nebeneinander und/oder hintereinander in dem Revisionsrahmen (3) vorgesehen sind.

5. Revisionsvorrichtung nach einem der Ansprüche 1 bis 4,
**dadurch gekennzeichnet,**
**dass** die Befestigungseinrichtung (8) und ein Rahmenschenkel (3b) des Revisionsrahmens (3) im Wesentlichen rechtwinklig zueinander angeordnet sind.

6. Revisionsvorrichtung nach einem der Ansprüche 1 bis 5,
**dadurch gekennzeichnet,**
**dass** die Befestigungseinrichtung (8) eine oder mehrere Aufnahmen (10) für Befestigungsmittel (11) aufweist.

7. Revisionsvorrichtung nach einem der Ansprüche 1 bis 6,
**dadurch gekennzeichnet,**
**dass** der Revisionsrahmen (3) im Querschnitt L-förmig und/oder T-förmig ausgebildet ist.

8. Revisionsvorrichtung nach einem der Ansprüche 1 bis 7,
**dadurch gekennzeichnet,**
**dass** der Revisionsrahmen (3) und/oder die Befestigungseinrichtung (8) als Walz- und/oder Strangpressprofil aus beispielsweise Aluminium, Stahl, Kunststoff oder dergleichen ausgeführt sind.

## Claims

1. Inspection device, with an inspection frame (3) and an inspection cover (4) which can be inserted on the inside into the latter, wherein the inspection frame (3) has a largely peripheral frame profile, wherein at least one fastening device (8) is provided which is connected in a depth-adjustable manner to the inspection frame (3), the fastening device (8) is accommodated in a depth adjustable manner in an adjustment element (9) of the inspection frame (3) and the adjustment element (9) is configured as a grating into which the fastening device (8) is hung, **characterised in that**
a plurality of fastening devices (8) are realised in the frame depth direction (T).

2. Inspection device according to Claim 1,
**characterised in that**
the fastening device (8) is connected to the inspection frame (3) on the outside of the frame and in a depth-adjustable manner.

3. Inspection device according to Claim 1 or 2, **characterised in that**
the fastening device (8) is configured as one or a plurality of strips (8) which surround the inspection frame (3).

4. Inspection device according to Claims 1 to 3, **characterised in that**
a plurality of adjustment elements (9) are provided next to each other and/or one behind the other in the inspection frame (3).

5. Inspection device according to one of Claims 1 to 4, **characterised in that**
the fastening device (8) and a frame limb (3b) of the inspection frame (3) are arranged essentially at right angles to each other.

6. Inspection device according to one of Claims 1 to 5, **characterised in that**
the fastening device (8) has one or a plurality of holders (10) for fastening means (11).

7. Inspection device according to one of Claims 1 to 6, **characterised in that**
the inspection frame (3) has an L-shaped and/or T-shaped cross section.

8. Inspection device according to one of Claims 1 to 7, **characterised in that**
the inspection frame (3) and/or the fastening device (8) are configured as a rolled and/or extruded profile consisting of for example aluminium, steel, plastic or the like.

## Revendications

1. Dispositif de révision comportant un cadre de révision (3) et un couvercle de révision (4) pouvant être inséré à l'intérieur de celui-ci, le cadre de révision (3) présentant un profil de cadre en majeure partie périphérique, étant prévu au moins un dispositif de fixation (8) qui est raccordé de manière réglable en profondeur au cadre de révision (3), le dispositif de fixation (8) étant reçu de manière réglable en profondeur dans un élément de réglage (9) du cadre de révision (3) et l'élément de réglage (9) étant réalisé sous forme d'un enclenchement dans lequel le dispositif de fixation (8) est accroché,
**caractérisé en ce que**
plusieurs dispositifs de fixation (8) sont réalisés dans le sens de la profondeur du cadre (T).

2. Dispositif de révision selon la revendication 1, **caractérisé en ce que**
le dispositif de fixation (8) est raccordé par l'extérieur du cadre et de manière réglable en hauteur au cadre de révision (3).

3. Dispositif de révision selon la revendication 1 ou 2, **caractérisé en ce que**
le dispositif de fixation (8) est réalisé sous forme d'une ou plusieurs baguettes (8) entourant le cadre de révision (3).

4. Dispositif de révision selon les revendications 1 à 3, **caractérisé en ce que**
plusieurs éléments de réglage (9) sont prévus l'un près de l'autre et/ou l'un derrière l'autre dans le cadre de révision (3).

5. Dispositif de révision selon une des revendications 1 à 4,
**caractérisé en ce que**
le dispositif de fixation (8) et une branche de cadre (3b) du cadre de révision (3) sont disposés sensiblement orthogonalement l'un par rapport à l'autre.

6. Dispositif de révision selon une des revendications 1 à 5,
**caractérisé en ce que**
le dispositif de fixation (8) présente un ou plusieurs supports (10) pour des moyens de fixation (11).

7. Dispositif de révision selon une des revendications 1 à 6,
**caractérisé en ce que**
le cadre de révision (3) est réalisé en forme de L et/ou en forme de T dans sa section transversale.

8. Dispositif de révision selon une des revendications 1 à 7,
**caractérisé en ce que**
le cadre de révision (3) et/ou le dispositif de fixation (8) sont réalisés sous forme de profilé laminé et/ou coulé en continu par exemple en aluminium, acier, matière plastique ou similaires.
